# EUROPÄISCHE PATENTSCHRIFT

(11) **EP 1 172 471 B1**
(45) Veröffentlichungstag und Bekanntmachung des Hinweises auf die Patenterteilung: **05.01.2005**
(21) Anmeldenummer: 01810564.3
(22) Anmeldetag: 12.06.2001
(51) Int. Cl.: D03D 49/06, D03D 49/22, D03D 39/22

(54) **Florkettspannbaum**
Pile warp tensioning bar
Barre de tension pour chaîne de poil

(30) Priorität: 10.07.2000 EP 00810599
(43) Veröffentlichungstag der Anmeldung: 16.01.2002
(73) Patentinhaber: Sultex AG, 8630 Rüti (CH)
(72) Erfinder: Vogel, Rudolf, 8624 Grüt (CH)
(74) Vertreter: Sulzer Management AG

(56) Entgegenhaltungen:
- DE-A- 1 774 310
- DE-A- 3 839 943
- FR-A- 2 162 635
- US-A- 2 442 796

## Beschreibung

Die Erfindung betrifft einen Florkettspannbaum gemäss dem Oberbegriff von Anspruch 1.

Aus der Druckschrift CH 545 874 ist ein Florkettspannbaum bekannt, welcher als einstückiges Federstahlblech ausgestaltet ist. Das durch den Florkettspannbaum umgelenkte Florkettgarn liegt auf dessen gesamten umgelenkten Länge auf dem Federstahlblech auf.

Nachteilig an diesem bekannten Florkettspannbaum ist die Tatsache, dass das Florkettgarn dazu neigt auf der Oberfläche des Spannbaums zu haften beziehungsweise zu kleben. Dieser Effekt tritt insbesondere bei geschlichteten Florkettgarnen auf, wobei dieser Effekt durch eine hohe Luftfeuchtigkeit zusätzlich verstärkt wird. Dies wirkt sich äusserst nachteilig auf die Schlingenbildung des Frottiergewebes aus. Beim Betrieb einer Frottierwebmaschine ist es wichtig, dass während einem sogenannten Vollanschlag das erforderliche Florkettgam schnell von Seiten des Florkettbaumes bereitgestellt wird. Insbesondere bei mit hoher Drehzahl betriebenen Frottierwebmaschinen tritt das Problem auf, dass das Florkettgarn nicht genügend schnell bereitstellbar ist.

Es ist Aufgabe der vorliegenden Erfindung einen Florkettspannbaum zu bilden, welcher bezüglich dem Florkettgarn vorteilhaftere Eigenschaften aufweist.

Diese Aufgabe wird gelöst mit einem Florkettspannbaum aufweisend die Merkmale von Anspruch 1. Die Unteransprüche 2 bis 8 betreffen weitere, vorteilhafte Ausgestaltungen.

Die Aufgabe wird insbesondere gelöst mit einem Florkettspannbaum umfassend ein Tragteil sowie ein damit verbundenes, federelastisches Umlenkteil, wobei das Umlenkteil zumindest zwei in Umfangsrichtung des Umlenkteils beabstandet angeordnete, vorstehende Abschnitte aufweist.

Beim erfindungsgemässen Florkettspannbaum mit vorstehenden Abschnitten liegen die umgelenkten Florkettfäden nur im Bereich der vorstehenden Abschnitte auf dem Florkettspannbaum auf. Diese Anordnung bewirkt eine geringe Haft- bzw. Gleitreibung zwischen Florkettfäden und Florkettspannbaum. Der erfindungsgemässe Florkettspannbaum weist somit den Vorteil auf, dass die Florkettfäden nicht am Florkettspannbaum haften bzw. kleben. Die Florkettfäden werden über dem Florkettspannbaum leichtgängig umgelenkt, und können ohne grosse Zugkräfte vom Florkettbaum abgezogen werden. Dies reduziert zudem die in den Florkettfäden auftretenden Spannungsspitzen während des Vollanschlages. Dies ermöglicht eine zuverlässige, reproduzierbare Schlingenbildung im Frottiergewebe. Der erfindungsgemässe Florkettspannbaum weist den wesentlichen Vorteil auf, dass dieser auch für Webmaschinen mit hohen Drehzahlen geeignet ist.

Der erfindungsgemässe Florkettspannbaum wird nachfolgend an Hand mehrerer Ausführungsbeispiele beschrieben. Es zeigen:
- Fig. 1: eine erste Ausführungsform im Querschnitt;
- Fig. 2: eine zweite Ausführungsform im Querschnitt;
- Fig. 3: eine dritte Ausführungsform im Querschnitt;
- Fig. 4: eine vierte Ausführungsform im Querschnitt;
- Fig. 5: schematisch eine Frottierwebmaschine im Querschnitt.

Der in Figur 1 dargestellte Florkettspannbaum 1 umfasst ein vorzugsweise fest angeordnetes Tragteil 2 sowie ein damit verbundenes, federelastisches Umlenkteil 3. Das Umlenkteil 3 ist als dünnes, metallisches Blech aus Federstahl ausgestaltet, wobei das Umlenkteil 3 derart ausgeformt ist, dass dieses in Umfangsrichtung bzw. in Förderrichtung 5a drei gegenseitig beabstandet angeordnete, vorstehende Abschnitte 3b aufweist. Der durch den Florkettspannbaum 1 umgelenkte Florkettfaden 5, auch als Florkettgarn bezeichnet, liegt nur auf den vorstehenden Abschnitten 3b auf, sodass die Haft- und Gleitreibung zwischen Florkettfaden 5 und Florkettspannbaum 1 gering ist. Während dem Betrieb der Frottierwebmaschine ist der Florkettfaden 5 sich ständig ändernden Fadenzugkräften unterworfen. Das Umlenkteil 3 wird dadurch ständig elastisch verformt. Fig. 1 zeigt strichliert dargestellt das Umlenkteil 4 mit vorstehenden Abschnitten 4b und Florkettfaden 6 in einer elastisch verformten Lage. Das Umlenkteil 3 ist in seiner Neutrallage dargestellt, bei welcher der Florkettfaden 5 keine oder vernachlässigbar kleine Kräfte auf das Umlenkteil 3 ausübt. Insbesondere bei einer mit hoher Drehzahl betriebenen Frottierwebmaschine treten beim Vollanschlag bzw. bei der Schlingenbildung im Florkettfaden 5 kurzfristig sehr hohe Spitzenkräfte auf. Diese Spitzenkräfte werden durch das elastische Federn des Umlenkteils 3 abgefangen.

Die Figuren 2 und 3 zeigen einen Querschnitt durch weitere Ausführungsbeispiele je eines Umlenkteils 3. Das Umlenkteil 3 umfasst ein Grundteil 3c sowie damit fest verbundene, in regelmässigen Abständen angeordnete, vorstehende Abschnitte 3b. Das Grundteil 3c kann steif oder federelastisch ausgestaltet sein. Bei steifem Grundteil 3c sind die vorstehenden Abschnitte 3b federelastisch ausgestaltet. Bei federelastischem Grundteil 3c können die vorstehenden Abschnitte 3b entweder steif oder federelastisch ausgestaltet sein. Als Materialien für das Grundteil 3c sowie die vorstehenden Abschnitte 3b sind beispielsweise metallische Bleche, Kunststoffteile, insbesondere mit Kohlefasern, oder auch Keramikteile geeignet. Keramikteile weisen den Vorteil eines geringen Abriebes auf. Es sind somit eine Vielzahl von Gestaltungsmöglichkeiten und Materialkombinationen möglich, um ein Umlenkteil 3 umfassend ein Grundteil 3c sowie eine Mehrzahl von vorstehenden Abschnitten 3b auszugestalten.

Fig. 4 zeigt in einem Querschnitt ein weiteres Ausführungsbeispiel eines Florkettspannbaums 1 umfassend ein steifes, rohrförmiges Tragteil 2 sowie einer Mehrzahl im Umfangsrichtung beabstandet angeordnete, vorstehende Abschnitte 3b, welche zusammen das Umlenkteil 3 ausbilden. Die vorstehenden Abschnitte 3b sind elastisch ausgestaltet und bestehen beispielsweise aus Federstahl. Diese Abschnitt 3b sind in ausgelenkter Stellung strichliert als Abschnitte 4c dargestellt, welche den strichliert dargestellten Florkettfaden 6 umlenken.

Das Umlenkteil 3 kann einstückig oder mehrstückig ausgestaltet sein.

Fig. 5 zeigt schematisch eine Frottierwebmaschine 7 mit einem Florkettbaum 8, einem Grundkettbaum 9, einem Webfach 12 sowie einem Warenbaum 10. Die Florkettfäden 5 werden in Bewegungsrichtung 8a vom Florkettbaum 8 abgezogen, über den Florkettspannbaum 1 umgelenkt, und über die bewegliche Florwippe 11 b dem Webfach 12 zugeführt. Die Grundkette 9b wird in Bewegungsrichtung 9a vom Grundkettbaum 9 abgezogen, vom Streichbaum 11a umgelenkt, und dem Webfach 12 zugeführt. Das dem Webfach 12 nachfolgende Gewebe wird über den beweglichen Brustbaum 11 c und die Umlenkung 11 d von dem sich in Drehrichtung 10a drehenden Warenbaum 10 aufgewickelt.

## Patentansprüche

1. Florkettspannbaum (1) umfassend ein Tragteil (2) sowie ein damit verbundenes, federelastisches Umlenkteil (3), **dadurch gekennzeichnet, dass** das Umlenkteil (3) zumindest zwei in Umfangsrichtung des Umlenkteils (3) beabstandet angeordnete, vorstehende Abschnitte (3b) aufweist.

2. Florkettspannbaum (1) nach Anspruch 1, **dadurch gekennzeichnet, dass** das Umlenkteil (3) einstückig ausgestaltet ist.

3. Florkettspannbaum (1) nach einem der vorhergehenden Ansprüche, **dadurch gekennzeichnet, dass** das Umlenkteil (3) aus einem metallischen Blech besteht, oder aus einem Kunststoff, insbesondere mit Kohlefasern.

4. Florkettspannbaum (1) nach Anspruch 1, **dadurch gekennzeichnet, dass** das Umlenkteil (3) einen Grundkörper (3c) umfasst, an dessen Oberfläche die vorstehenden Abschnitte (3b) angeordnet sind.

5. Florkettspannbaum (1) nach Anspruch 4, **dadurch gekennzeichnet, dass** der Grundkörper (3c) federelastisch ausgestaltet ist.

6. Florkettspannbaum (1) nach Anspruch 5, **dadurch gekennzeichnet, dass** die vorstehenden Abschnitte (3b) aus Metall, Kunststoff oder Keramik bestehen.

7. Florkettspannbaum (1) nach einem der Ansprüche 4 bis 6, **dadurch gekennzeichnet, dass** die vorstehenden Abschnitte (3b) elastisch, insbesondere federelastisch ausgestaltet sind.

8. Florkettspannbaum (1) nach Anspruch 1, **dadurch gekennzeichnet, dass** die vorstehenden Abschnitte (3b) federelastisch ausgestaltet und fest mit dem Tragteil (2) verbunden sind.

9. Frottierwebmaschine umfassend einen Florkettspannbaum (1) nach einem der vorhergehenden Ansprüche.

## Claims

1. Pile warp tensioner beam (1), comprising a carrier part (2) and a spring-elastic deflection part (3) which is connected thereto, **characterized in that** the deflection part (3) has at least two projecting sections (3b) which are arranged with spacing in the peripheral direction of the deflection part (3).

2. Pile warp tensioner beam (1) in accordance with claim 1, **characterized in that** the deflection part (3) is made as a single piece.

3. Pile warp tensioner beam (1) in accordance with any one of the preceding claims, **characterized in that** the deflection part (3) consists of a piece of sheet metal or of a plastic, in particular with carbon fibres.

4. Pile warp tensioner beam (1) in accordance with claim 1, **characterized in that** the deflection part (3) comprises a base body (3c), with the projecting sections (3b) being arranged at its surface.

5. Pile warp tensioner beam (1) in accordance with claim 4, **characterized in that** the base body (3c) is designed to be spring-elastic.

6. Pile warp tensioner beam (1) in accordance with claim 5, **characterized in that** the projecting sections (3b) consist of metal, plastic or ceramic.

7. Pile warp tensioner beam (1) in accordance with any one of the claims 4 to 6, **characterized in that** the projecting sections (3b) are designed to be elastic, in particular spring-elastic.

8. Pile warp tensioner beam (1) in accordance with claim 1, **characterized in that** the projecting sections (3b) are designed to be spring-elastic and are firmly connected to the carrier part (2).

9. Terry cloth weaving machine comprising a pile warp tensioner beam (1) in accordance with any one of the preceding claims.

## Revendications

1. Barre de tension pour chaîne de poil (1) comprenant un élément porteur (2) ainsi qu'un élément déflecteur (3) déformable élastiquement, relié à celui-ci, **caractérisée en ce que** l'élément déflecteur (3) comporte au moins deux tronçons (3b) en saillie, disposés à distance dans la direction périphérique de l'élément déflecteur (3).

2. Barre de tension pour chaîne de poil (1) selon la revendication 1, **caractérisée en ce que** l'élément déflecteur (3) est configuré en une seule partie.

3. Barre de tension pour chaîne de poil (1) selon l'une quelconque des revendications précédentes, **caractérisée en ce que** l'élément déflecteur (3) est constitué d'une tôle métallique ou d'une matière synthétique, en particulier avec des fibres de carbone.

4. Barre de tension pour chaîne de poil (1) selon la revendication 1, **caractérisée en ce que** l'élément déflecteur (3) comprend un corps de base (3c) à 1a surface duquel sont disposés les tronçons en saillie (3b).

5. Barre de tension pour chaîne de poil (1) selon la revendication 4, **caractérisée en ce que** le corps de base (3c) est déformable élastiquement.

6. Barre de tension pour chaîne de poil (1) selon la revendication 5, **caractérisée en ce que** les tronçons en saillie (3b) sont constitués de métal, de matière synthétique ou de céramique.

7. Barre de tension pour chaîne de poil (1) selon l'une quelconque des revendications 4 à 6, **caractérisée en ce que** les tronçons en saillie (3b) sont élastiques, en particulier déformables élastiquement.

8. Barre de tension pour chaîne de poil (1) selon la revendication 1, **caractérisée en ce que** les tronçons en saillie (3b) sont déformables élastiquement et reliés fixement à l'élément porteur (2).

9. Machine à tisser le tissu éponge comprenant une barre de tension pour chaîne de poil (1) selon l'une quelconque des revendications précédentes.
